# EUROPÄISCHE PATENTANMELDUNG

(11) **EP 4 520 890 A1**
(43) Veröffentlichungstag der Anmeldung: **12.03.2025**
(21) Anmeldenummer: 24195760.4
(22) Anmeldetag: 22.08.2024
(51) Int. Cl.: E04F 13/08, E04B 2/96

(54) **PROFILVERBINDER UND UNTERSTRUKTUR**

(30) Priorität: 30.08.2023 DE 102023123265
(71) Anmelder: LAMILUX Heinrich Strunz GmbH, 95111 Rehau (DE)
(72) Erfinder: LUCHSCHEIDER, Vera, 95111 Rehau (DE)
(74) Vertreter: Müller-Boré & Partner Patentanwälte PartG mbB

(57) **Zusammenfassung**

Profilverbinder, welcher mit einem ersten Profil und einem zweiten Profil, insbesondere einer Unterstruktur für Wand- oder Dachelemente eines Gebäudes, verbindbar ist, umfassend: einen ersten Abschnitt mit einem zugehörigen ersten Schmelzpunkt, einen zweiten Abschnitt mit einem zugehörigen zweiten Schmelzpunkt, welcher größer ist als der erste Schmelzpunkt, ein verlagerbares Sperrelement; mindestens ein erstes Befestigungsmittel , mit welchem der Profilverbinder an dem ersten Profil befestigbar ist, wobei der erste Abschnitt eingerichtet ist, eine Stirnseite des zweiten Profils mit dem ersten Profil zueinander beabstandet zu koppeln; und wobei der zweite Abschnitt zumindest einen Auflastaufnahmeabschnitt zur Aufnahme einer von dem zweiten Profil auf den Profilverbinder wirkenden Auflast aufweist; wobei die Auflast im Wesentlichen in vertikaler Richtung wirkt; und wobei der zweite Abschnitt einen Sperrelement-Aufnahmeabschnitt aufweist, welcher eingerichtet ist, das Sperrelement zumindest teilweise aufzunehmen, wobei das aufgenommene Sperrelement in einer Ausgangsanordnung hin zu dem ersten Profil in dem Sperrelement-Aufnahmeabschnitt verlagerbar ist und wobei das aufgenommene Sperrelement in der Ausgangsanordnung nicht weg von dem ersten Profil verlagerbar ist.

## Beschreibung

Die vorliegende Erfindung betrifft einen Profilverbinder zum Verbinden von zwei Profilen einer Unterstruktur für Wand- oder Dachelemente eines Gebäudes, sowie die genannte Unterstruktur.

Außenfassaden und Dächer von Gebäuden umfassen üblicherweise eine tragende Unterstruktur, an welcher eine Vielzahl von Füllelementen, beispielsweise Fassadenpaneele, angeordnet sind. Die Unterstruktur hat im Wesentlichen die Aufgabe, Lasten aus dem Eigengewicht der Füllelemente sowie die darauf einwirkenden Umwelteinflüsse aufzunehmen und diese an angrenzende tragende Gebäudestrukturen weiterzuleiten. Im Falle eines Brandes muss die Unterstruktur eine ausreichende Resttragfähigkeit aufweisen, so dass sichergestellt ist, dass die mit Füllelementen verkleidete Außenfassade oder der mit Füllelementen verkleidete Bereich eines Daches auch im Brandfall weiterhin die Füllelemente tragen kann. Zudem müssen im Brandfall Verformungen der Unterstruktur infolge thermischer Längenausdehnungen einzelner oder mehrerer Profile so weit verringert werden, dass eine Lagesicherheit der einzelnen Füllelemente weiterhin gewährleistet wird.

Lastableitende Profile der Unterstruktur werden an den angrenzenden tragenden Gebäudestrukturen derart mittels Fest- und Loslagern gelagert, dass thermische Längenausdehnungen dieser Profile sowohl infolge alltäglicher umweltbedingter Temperaturschwankungen als auch infolge eines Brandes zu keiner wesentlichen Verformung der Unterstruktur führen.

Problematisch ist jedoch die Längenausdehnung der an die lastableitenden Profile angeschlossen Profile, welche üblicherweise über Profilverbinder mit den lastableitenden Profilen verbunden werden.

Im Stand der Technik wird die Verbindung eines lastableitenden Profils mit einem daran angeschlossenen Profil über einen im Wesentlichen einstückigen Profilverbinder realisiert. Auch sind mehrteilige Verbinder bekannt, welche mittels Schraubverbindungen an den Profilen fixiert sind. Allerdings erlauben solche Verbindungen keine Längenausdehnung im Brandfall.

Da im Brandfall infolge der auftretenden hohen Temperaturen die thermische Längenausdehnung von beispielsweise aus Stahl gefertigten Profilen gegenüber dem Normalfall, also nicht dem Brandfall, um bis zu zwanzigfach größer sein kann, können bei herkömmlichen Unterstrukturen infolge der thermischen Längenausdehnung der an die lastableitenden Profile angeschlossen Profile erhebliche Verformungen innerhalb der Unterstruktur auftreten. Zudem ist problematisch, dass die auf den Profilen angeordneten Füllelemente im Brandfall gegenüber den Profilen häufig eine geringere thermische Längenausdehnung aufweisen. Folglich müssen entsprechende Differenzen in Bezug auf die thermische Längenausdehnung bei der Auslegung und Konstruktion der Unterstruktur berücksichtigt werden. Andernfalls könnten die Füllelemente im Falle eines Brandes nicht mehr von der Unterkonstruktion gehalten werden. Infolge der zu berücksichtigenden unterschiedlichen thermischen Längenausdehnung der Profile gegenüber den Füllelementen ist deshalb die Länge der einzelnen, anzuschließenden Profile begrenzt. Zudem ist durch den maximal realisierbaren Bewegungsbereich der Loslager an der tragenden Gebäudestruktur auch die Gesamtgröße der Konstruktion begrenzt.

Ferner bietet der Stand der Technik keine Verbindungsmöglichkeit, welche bei einfacher Montage eine Längenausdehnung im Brandfall kompensieren kann und zugleich eine von dem angeschlossenen Profil auf das lastableitende Profil einwirkenden Zugkraft aufnehmen kann, wodurch die Profilverbindung während eines Brandfalls und im Anschluss an einen solchen beeinträchtigt ist.

Aufgabe der vorliegenden Erfindung ist es daher, einen Profilverbinder zum Verbinden eines ersten Profils und eines zweiten Profils einer Unterstruktur für Wand- oder Dachelemente sowie eine Unterstruktur für Wand- oder Dachelemente bereitzustellen, welcher jeweils die oben genannten Probleme löst.

Die Aufgabe wird durch einen Profilverbinder und eine Unterstruktur für Wand- oder Dachelemente eines Gebäudes mit den Merkmalen des jeweiligen unabhängigen Anspruchs gelöst. Weiterbildungen und vorteilhafte Ausgestaltungen sind den jeweils abhängigen Ansprüchen angegeben.

Ein erster Aspekt der Erfindung betrifft einen Profilverbinder, welcher mit einem ersten Profil und einem zweiten Profil, insbesondere einer Unterstruktur für Wand- oder Dachelemente eines Gebäudes, verbindbar ist, umfassend: einen ersten Abschnitt mit einem zugehörigen ersten Schmelzpunkt, einen zweiten Abschnitt mit einem zugehörigen zweiten Schmelzpunkt, welcher größer ist als der erste Schmelzpunkt, ein verlagerbares Sperrelement; mindestens ein erstes Befestigungsmittel, mit welchem der Profilverbinder an dem ersten Profil befestigbar ist, wobei der erste Abschnitt eingerichtet ist, eine Stirnseite des zweiten Profils mit dem ersten Profil zueinander beabstandet zu koppeln; und wobei der zweite Abschnitt zumindest einen Auflastaufnahmeabschnitt zur Aufnahme einer von dem zweiten Profil auf den Profilverbinder wirkenden Auflast aufweist; wobei die Auflast im Wesentlichen in vertikaler Richtung wirkt; und wobei der zweite Abschnitt einen Sperrelement-Aufnahmeabschnitt aufweist, welcher eingerichtet ist, das Sperrelement zumindest teilweise aufzunehmen, wobei das aufgenommene Sperrelement in einer Ausgangsanordnung, insbesondere translatorisch, hin zu dem ersten Profil in dem Sperrelement-Aufnahmeabschnitt verlagerbar ist und wobei das aufgenommene Sperrelement in der Ausgangsanordnung nicht, insbesondere translatorisch, weg von dem ersten Profil verlagerbar ist.

Der Profilverbinder ist eingerichtet, ein erstes Profil und ein zweites Profil miteinander zu verbinden. Vorzugweise ist das erste Profil ein lastableitendes Profil und das zweite Profil stirnseitig und im Wesentlichen rechtwinklig zu der Erstreckungsrichtung des ersten Profils mit diesem durch den Profilverbinder verbindbar. Dabei ist eine Stirnseite des zweiten Profils vorzugsweise im Wesentlichen parallel zu einer Seitenfläche des ersten Profils orientiert. Die Auflast wirkt im Wesentlichen vertikal, sodass bei im Wesentlichen horizontaler Anordnung der Profile die Auflast im Wesentlichen rechtwinklig zu einer Erstreckungsrichtung des ersten Profils und im Wesentlichen parallel zu einer von der Stirnseite des zweiten Profils aufgespannten Ebene orientiert ist. Hingegen wirkt die Auflast bei einer vertikalen Ausrichtung des ersten Profils im Wesentlichen parallel zu einer von der Stirnseite des zweiten Profils aufgespannten Ebene und im Wesentlichen parallel zu der Erstreckungsrichtung des ersten Profils.

Das zumindest eine Befestigungsmittel ist bevorzugterweise eingerichtet, den ersten Abschnitt und den zweiten Abschnitt an dem ersten Profil und vorzugsweise relativ zueinander zu befestigen. Der erste Abschnitt und der zweite Abschnitt können insbesondere im Wesentlichen gestapelt und/oder zumindest bereichsweise überlappend an dem ersten Profil befestigbar sein, vorzugsweise mit fluchtenden Löchern, in welchen ein Befestigungsmittel angeordnet sein kann. Das zumindest eine Befestigungsmittel kann als Schraube ausgeführt sein, welches in ein Gewinde in dem ersten Profil eindrehbar ist. Dadurch kann die Befestigung auf einfache Weise wieder gelöst werden. Das Befestigungsmittel kann zusätzlich oder alternativ durch eine stoffschlüssige Verbindung, insbesondere eine Schweißverbindung, oder durch eine Steckverbindung ausgebildet sein.

Der erste Abschnitt des Profilverbinders ist bevorzugt eingerichtet, bei Einwirkung einer Temperatur wie bei einem Brandfall zumindest bereichsweise zu Schmelzen, sodass eine von dem ersten Abschnitt gewährleistete Beabstandung zwischen dem ersten Profil und dem zweiten Profil aufgehoben, zumindest aber reduziert, wird. Dadurch wird ermöglicht, dass sich ein mit dem Profilverbinder verbundener Bereich des zweiten Profils an das erste Profil annähern kann, beispielsweise aufgrund einer Längenausdehnung in Erstreckungsrichtung durch Erwärmung des zweiten Profils, ohne dass für das erste Profil schädliche Kräfte auf dieses übertragen werden.

Vorzugsweise ist das Sperrelement bei verbundenem zweitem Profil und intaktem zweiten Abschnitt, d.h. nicht in oder nach einem Brandfall, in einer Ausgangsanordnung positioniert. In der Ausgangsanordnung ist das Sperrelement vorzugsweise eingerichtet, eine von dem zweiten Profil einwirkenden Zugkraft in Richtung weg von dem ersten Profil auf den Profilverbinder zu übertragen. Eine von dem zweiten Profil auf den Profilverbinder bzw. das erste Profil in horizontaler Richtung einwirkende Zugkraft kann durch eine Biegebelastung des zweiten Profils verursacht sein, beispielsweise wenn eine vertikale Kraft beabstandet vom Profilverbinder auf das zweite Profil wirkt.

Mit anderen Worten wird dadurch, dass ein Verlagern des in dem Sperrelement-Aufnahmeabschnitt aufgenommenen Sperrelement weg vom ersten Profil durch den Sperrelement-Aufnahmeabschnitt gesperrt ist, vorteilhafterweise ein entfernendes Verlagern des zweiten Profils von dem ersten Profil im Wesentlichen verhindert, zumindest aber begrenzt. Die Montage des Profilverbinders ist hierbei vereinfacht, da das Sperrelement lediglich in den Sperrelement-Aufnahmeabschnitt eingeführt werden muss.

Dadurch ist der Profilverbinder vorteilhafterweise eingerichtet, trotz einfacher Montierbarkeit auch bei oder nach einem Brandfall, eine Zugkraft des zweiten Profils aufzunehmen und/oder ein Entkoppeln des zweiten Profils von dem Profilverbinder und dem ersten Profil zu verhindern. Insbesondere gewährleistet der Profilverbinder dabei auch im Brandfall, dass Auflast, Querlast, Biegemomente und Zugkräfte weiterhin vom zweiten Profil auf das erste Profil übertragen werden können.

Insbesondere kann das Sperrelement in der Ausgangsanordnung derart in dem Sperrelement-Aufnahmeabschnitt des zweiten Abschnitts des Profilverbinders angeordnet sein, dass es an einem Sperrabschnitt des Sperrelement-Aufnahmeabschnitts anliegt und/oder mit einem geringen Abstand, beispielsweise weniger als 3 mm, insbesondere weniger als 1 mm, zu dem Sperrabschnitt positioniert ist. Der Sperrabschnitt kann beispielsweise eine Sperrwand oder eine Sperrkante sein, die insbesondere an dem Auflastaufnahmeabschnitt angrenzen kann. Das Sperrelement kann gewindefrei ausgestaltet sein und/oder als Blechformteil, insbesondere als Plättchen, ausgebildet sein und/oder in den Sperrelement-Aufnahmeabschnitt im Wesentlichen translatorisch eingesetzt werden.

Vorzugsweise ist der Sperrelement-Aufnahmeabschnitt des zweiten Abschnitts derart ausgebildet, dass ein darin in der Ausgangsanordnung befindliches und/oder positioniertes Sperrelement im Wesentlichen translatorisch in Richtung des ersten Profils verlagerbar ist, falls kein zweites Profil mit dem Profilverbinder verbunden ist oder, falls ein zweites Profil mit dem Profilverbinder verbunden ist und der erste Abschnitt zumindest bereichsweise dergestalt geschmolzen ist, dass der erste Abschnitt ein annäherndes Verlagern des zweiten Profils zu dem ersten Profil nicht blockiert bzw. verhindert.

Anders ausgedrückt kann durch die Verlagerbarkeit des in dem Sperrelement-Aufnahmeabschnitt aufgenommenen Sperrelements ein in Erstreckungsrichtung des zweiten Profils orientiertes Verlagern der Stirnseite des zweiten Profils hin zu dem ersten Profil bei zumindest teilweisem Schmelzen des ersten Abschnitts ermöglicht werden. Dabei wird auch das Sperrelement aus der Ausgangsanordnung heraus hin zu dem ersten Profil verlagert.

Der Profilverbinder kann zumindest einen Querlastaufnahmeabschnitt zur Aufnahme einer von dem zweiten Profil auf den Profilverbinder wirkenden Querlast aufweisen, wobei die Querlast bei im Wesentlichen horizontaler Anordnung der Profile im Wesentlichen parallel zu der Erstreckungsrichtung des ersten Profils wirkt. Durch den Querlastaufnahmeabschnitt ist der Profilverbinder auf vorteilhafte Weise eingerichtet, eine relative Verlagerung des zweiten Profils und des ersten Profils zueinander in horizontaler Richtung im Wesentlichen zu verhindern, zumindest aber zu begrenzen.

Bei einer vertikalen Ausrichtung des ersten Profils hingegen kann die Querlast im Wesentlichen entweder horizontal oder vertikal und quer zu der Erstreckungsrichtung des zweiten Profils orientiert sein.

Bei vertikaler Ausrichtung des ersten Profils kann der Profilverbinder und das zweite Profil eine identische Ausrichtung wie bei horizontaler Ausrichtung des ersten Profils aufweisen. Dabei ist der Querlastaufnahmeabschnitt eingerichtet, eine relative Verlagerung des zweiten Profils und des ersten Profils zueinander in horizontaler Richtung im Wesentlichen zu verhindern, zumindest aber zu begrenzen.

Alternativ kann bei vertikaler Ausrichtung des ersten Profils der Profilverbinder und das zweite Profil eine um 90° gedrehte Ausrichtung wie bei horizontaler Ausrichtung des ersten Profils aufweisen. Dabei ist der Querlastaufnahmeabschnitt eingerichtet, eine relative Verlagerung des zweiten Profils und des ersten Profils zueinander in vertikaler Richtung im Wesentlichen zu verhindern, zumindest aber zu begrenzen. Entsprechend ist der Querlastaufnahmeabschnitt eingerichtet, die horizontal wirkende Auflast aufzunehmen, und der Auflastaufnahmeabschnitt eingerichtet, eine im Wesentlichen horizontal und orthogonal zu der Auflast wirkende Kraft aufzunehmen.

Vorzugsweise ist der Querlastaufnahmeabschnitt derart ausgebildet, dass dieser eine Querlast von beiden Seiten, also in zwei entgegengesetzten Richtungen, aufnehmen und auf das erste Profil übertragen kann. Die Querlast wirkt insbesondere orthogonal zu der Erstreckungsrichtung des zweiten Profils und der Auflast.

Bevorzugt bildet der Querlastaufnahmeabschnitt und das zweite Profil einen Formschluss in Querrichtung aus.

Der Sperrelement-Aufnahmeabschnitt kann als Ausnehmung in bzw. als Rücksprung zu dem Auflastaufnahmeabschnitt ausgebildet sein. Insbesondere kann der Sperrelement-Aufnahmeabschnitt in Erstreckungsrichtung des zweiten Profils betrachtet als Hinterschnitt ausgebildet sein, welcher einen Sperrabschnitt aufweist bzw. ausbildet, der dem ersten Profil zugewandt ist und gegen den das Sperrelement bei Einwirken einer Zugkraft durch das zweite Profil gedrückt wird. Der Auflastaufnahmeabschnitt kann im Wesentlichen an einem distalen Ende des Profilverbinders bzw. des zweiten Abschnitts angeordnet sein. Der erste Abschnitt kann im Wesentlichen an einem proximalen Ende des Profilverbinders, an dem dieser mit dem ersten Profil verbindbar ist, angeordnet sein. Durch diese Konfiguration werden ein einfaches Anordnen des Sperrelements in dem Sperrelement-Aufnahmeabschnitt und eine vorteilhafte Kraftübertragung ermöglicht.

Der zweite Abschnitt kann zumindest teilweise als Blechformteil ausgebildet sein. Dies ermöglicht eine kostengünstige Herstellung und/oder ein vorteilhaftes Gewicht-Belastbarkeits-Verhältnis des Profilverbinders.

Der zweite Abschnitt und der Querlastaufnahmeabschnitt können als separat hergestellte Bauteile ausgebildet sein. Dies ermöglicht eine verbesserte Genauigkeit und/oder Herstellungstoleranz der jeweiligen Abschnitte, insbesondere falls zumindest eines der Abschnitte als Blechformteil ausgebildet ist.

Vorzugsweise sind der zweite Abschnitt und der Querlastaufnahmeabschnitt als separat hergestellte Bauteile und miteinander koppelbar ausgebildet, insbesondere mittels einer Steckverbindung, wodurch eine einfache Montage des Profilverbinders ermöglicht wird. Bevorzugt ist die Steckverbindung derart ausgebildet, dass durch diese der Querlastaufnahmeabschnitt korrekt zu dem zweiten Abschnitt positioniert wird und/oder bei befestigtem zweitem Abschnitt an dem ersten Profil ein Lösen der Steckverbindung und/oder entkoppeln des Querlastaufnahmeabschnitts von dem zweiten Abschnitt verhindert wird. Alternativ können der zweite Abschnitt und der Querlastaufnahmeabschnitt miteinander verklebt und/oder verschweißt sein.

Alternativ können der zweite Abschnitt und der Querlastaufnahmeabschnitt jeweils mit einem eigenen Befestigungsmittel und/oder beabstandet zueinander an dem ersten Profil befestigbar sein.

Dies ist insbesondere vorteilhaft, wenn ein Ausrichten eines Abschnitts oder beider Abschnitte bei Befestigung des Profilverbinders an dem ersten Profil erforderlich ist.

Ebenfalls alternativ kann der Querlastaufnahmeabschnitt integral mit dem zweiten Abschnitt ausgebildet sein.

Der zweite Abschnitt kann alternativ im Wesentlichen als Frästeil ausgebildet sein, insbesondere aus einem Block umfassend Aluminium und/oder Stahl, optional integral mit dem Querlastaufnahmeabschnitt.

Der zweite Abschnitt des Profilverbinders kann zwei parallel angeordnete Auflastaufnahmeabschnitte aufweisen und ist vorzugsweise als integrales Blechformteil ausgebildet. Dadurch kann die aufnehmbare Auflast erhöht werden und die Verbindung durch den Profilverbinder stabilisiert werden. An den Auflastaufnahmeabschnitten können jeweils Sperrabschnitte des Sperrelement-Aufnahmeabschnitts angrenzen.

Der dem ersten Abschnitt zugehörige Schmelzpunkt kann im Bereich von etwa 100°C bis etwa 700°C liegen. Insbesondere kann der erste Abschnitt Zink, Aluminium und/oder Kunststoff umfassen oder im Wesentlichen daraus bestehen.

Der dem zweiten Abschnitt zugehörige Schmelzpunkt kann mindestens etwa 600°C betragen. Insbesondere kann der zweite Abschnitt Metall, insbesondere Stahl oder Aluminium, und/oder Keramik umfassen oder im Wesentlichen daraus bestehen.

Mit anderen Worten umfasst der Profilverbinder zum Verbinden von typischerweise aus Metall, insbesondere aus Stahl oder Aluminium, gefertigten Profilen den ersten Abschnitt, welcher einen geringeren Schmelzpunkt als die Profile aufweist, und den zweiten Abschnitt, dessen Schmelzpunkt gewährleistet, dass der zweite Abschnitt im Brandfall im Wesentlichen stabil bleibt.

Dadurch bleibt eine durch den Profilverbinder gebildete Verbindung zwischen dem ersten Profil und dem zweiten Profil zuverlässig erhalten, auch während eines Brandfalls und/oder im Anschluss an einen Brandfall.

Bevorzugt weist das Sperrelement und/oder der Querlastaufnahmeabschnitt einen zugehörigen dritten Schmelzpunkt auf, welcher größer ist als der erste Schmelzpunkt des ersten Abschnitts; und wobei der dem Sperrelement und/oder der Querlastaufnahmeabschnitt zugehörige Schmelzpunkt bei mindestens etwa 600°C liegt und/oder im Wesentlichen identisch ist mit dem zweiten Schmelzpunkt des zweiten Abschnitts. Das Sperrelement und/oder der Querlastaufnahmeabschnitt kann Stahl oder Aluminimum umfassen oder im Wesentlichen daraus bestehen.

Dadurch ist das Sperrelement und/oder der Querlastaufnahmeabschnitt eingerichtet, auch im Brandfall eine Zugkraft bzw. eine Querlast auf den zweiten Abschnitt bzw. auf das erste Profil zu übertragen.

Der erste Abschnitt des Profilverbinders kann einen Rahmenkörper aufweisen, welcher den zweiten Abschnitt zumindest bereichsweise radial umgibt. Insbesondere kann der Rahmenkörper im Wesentlichen ringförmig oder quadratisch ausgebildet sein. Der erste Abschnitt kann zumindest teilweise den zweiten Abschnitt umrahmen. Vorzugsweise ist der Rahmenkörper an die Außenkontur des zweiten Profils angepasst und/oder entspricht diesem im Wesentlichen. Dadurch kann eine einheitliche Optik und/oder eine vorteilhafte Kraftableitung von dem zweiten Profil auf das erste Profil ermöglicht werden.

Der erste Abschnitt kann derart ausgestaltet sein, um das erste Profil und das zweite Profil in einem Bereich von etwa 3 mm bis etwa 100 mm, bevorzugt in einem Bereich von etwa 5 mm bis etwa 20 mm, besonders bevorzugt in einem Bereich von etwa 10 mm bis etwa 15 mm, zu beabstanden.

Es hat sich herausgestellt, dass bei üblichen Profillängen bis 10 m die angegebenen Bereichsangaben eine ausreichende thermische Längenausdehnung von aus Stahl oder Aluminium gefertigten Profilen ermöglichen, ohne dass kritische Verformungen innerhalb der Unterstruktur auftreten.

Vorzugsweise überbrückt der Rahmenkörper des ersten Abschnitts im Wesentlichen vollständig die Beabstandung zwischen dem ersten Profil und dem zweiten Profil.

Ein weiterer Aspekt der Erfindung betrifft eine Unterstruktur, insbesondere für Wand- oder Dachelemente, beispielsweise für Fassadenpaneele eines Gebäudes, umfassend ein erstes Profil und ein zweites Profil, wobei die Profile mittels eines in dieser Anmeldung beschriebenen Profilverbinders miteinander verbunden sind, vorzugsweise rechtwinklig zueinander.

Eine derart ausgestaltete Unterstruktur bietet den Vorteil, dass eine thermische Längenausdehnung des zweiten Profils im Brandfall nicht zu schädlichen Spannungen und Verformungen im Verbindungsbereich der Profile führt. Sofern ein Großteil, vorzugsweise alle, der lastableitenden Profile mit anzuschließenden Profilen mittels des erfindungsgemäßen Profilverbinders verbunden werden, kann sichergestellt werden, dass im Brandfall die Unterstruktur ihre Stabilität im Wesentlichen beibehält.

Eine solche Unterstruktur ist außerdem besonders einfach zu fertigen und/oder zu montieren. Mit anderen Worten können die Profile mittels des Profilverbinders besonders einfach miteinander verbunden werden. Zudem kann gewährleistet werden, dass die Unterstruktur eine homogene Optik aufweist, da einzelne Verbindungsbestandteile, wie beispielsweise der Profilverbinder und entsprechend zugehörige Befestigungsmittel, im Inneren der Hohlprofile angeordnet werden können.

Um eine möglichst homogene Optik der Unterstruktur zu gewährleisten, ist der Rahmenkörper des Profilverbinders vorzugsweise im Wesentlichen identisch zu einer Außenkontur des zweiten Profils.

Bevorzugt ist der Sperrelement-Aufnahmeabschnitt des Profilverbinders derart angeordnet und/oder orientiert, dass das Sperrelement, bei gekoppeltem erstem Profil und gekoppeltem zweitem Profil mittels des Profilverbinders, von außen in den Sperrelement-Aufnahmeabschnitt in der Ausgangsposition eingesetzt werden kann. Insbesondere ist eine Zugangsöffnung bzw. Einführausnehmung in dem zweiten Profil ausgebildet, welche zumindest einen Teil des Sperrelement-Aufnahmeabschnitts zum Einsetzen des Sperrelements in die Ausgangsposition zugänglich macht.

Das zweite Profil kann eine Anschlagfläche aufweisen, welche an dem Sperrelement anliegt und/oder sich an dem Sperrelement abstützt, insbesondere auf der dem Sperrabschnitt des Sperrelement-Aufnahmeabschnitts gegenüberliegenden Seite des Sperrelements. Über die Anschlagfläche kann eine von dem zweiten Profil wirkende Zugkraft auf das Sperrelement wirken und darüber auf den zweiten Abschnitt des Profilverbinders übertragen werden, wodurch eine Verlagerung des zweiten Profils weg von dem ersten Profil im Wesentlichen verhindert, zumindest aber erheblich reduziert wird, wenn das Sperrelement in der Ausgangsposition angeordnet ist.

Das erste Profil und das zweite Profil können als Metallprofile, insbesondere aus Stahl oder Aluminium, ausgestaltet sein.

Das erste Profil und/oder das zweite Profil können als Hohlprofile ausgestaltet sein. Hohlprofile weisen eine hohe Belastbarkeit bei verhältnismäßig geringem Gewicht auf.

Alternativ können die Hohlprofile als U- oder I-Profile ausgestaltet sein.

Bevorzugt ist eine Außenkontur des Rahmenkörpers des ersten Abschnitts im Wesentlichen identisch zu einer Außenkontur des zweiten Profils, sodass der Rahmenkörper im Wesentlichen eine Verlängerung des zweiten Profils zwischen der Stirnseite des zweiten Profils und dem ersten Profil darstellt.

Im Folgenden werden einzelne Ausführungsformen zur Lösung der Aufgabe anhand der Figuren beispielhaft beschrieben. Dabei weisen die einzelnen beschriebenen Ausführungsformen zum Teil Merkmale auf, die nicht zwingend erforderlich sind, um den beanspruchten Gegenstand auszuführen, die aber in bestimmten Anwendungsfällen gewünschte Eigenschaften bereitstellen. So sollen auch Ausführungsformen als unter die beschriebene technische Lehre fallend offenbart angesehen werden, die nicht alle Merkmale der im Folgenden beschriebenen Ausführungsformen aufweisen. Ferner werden, um unnötige Wiederholungen zu vermeiden, bestimmte Merkmale nur in Bezug auf einzelne der im Folgenden beschriebenen Ausführungsformen erwähnt. Es wird darauf hingewiesen, dass die einzelnen Ausführungsformen daher nicht nur für sich genommen, sondern auch in einer Zusammenschau betrachtet werden sollen. Anhand dieser Zusammenschau wird der Fachmann erkennen, dass einzelne Ausführungsformen auch durch Einbeziehung von einzelnen oder mehreren Merkmalen anderer Ausführungsformen modifiziert werden können. Es wird darauf hingewiesen, dass eine systematische Kombination der einzelnen Ausführungsformen mit einzelnen oder mehreren Merkmalen, die in Bezug auf andere Ausführungsformen beschrieben werden, wünschenswert und sinnvoll sein kann und daher in Erwägung gezogen und auch als von der Beschreibung umfasst angesehen werden soll.

### Kurze Beschreibung der Zeichnungen

- Figur 1: zeigt eine beispielhafte Unterstruktur mit durch einen beispielhaften Profilverbinder verbundenen Profilen;
- Figur 2: zeigt die Unterstruktur der Figur 1 mit nur einem Profil;
- Figur 3: zeigt einen beispielhaften Profilverbinder;
- Figur 4: zeigt einen zweiten Abschnitt und ein Sperrelement des beispielhaften Profilverbinders der Figur 3;
- Figur 5: zeigt eine Ansicht einer beispielhaften Unterstruktur in Erstreckungsrichtung des zweiten Profils;
- Figur 6: zeigt eine Schnittansicht der beispielhaften Unterstruktur der Figur 5;
- Figuren 7a-7c: zeigen eine beispielhafte Unterstruktur mit unterschiedlichen Längenausdehnungen des zweiten Profils.

### Detaillierte Beschreibung der Zeichnungen

Die Figur 1 zeigt eine beispielhafte Unterstruktur 100 mit durch einen beispielhaften Profilverbinder 10 verbundenen Profilen 1, 2, wobei die Profile 1, 2 im Wesentlichen rechtwinklig zueinander ausgerichtet sind. Der beispielhafte Profilverbinder 10 verbindet in diesem Beispiel eine Stirnseite des zweiten Profils 2 mit einer Seite des ersten Profils 1.

Bei einer Montage der gezeigten Unterstruktur 100 auf einem horizontalen Flachdach sind das erste Profil 1 und das zweite Profil 2 im Wesentlichen horizontal ausgerichtet. Die Auflast Fa, welche insbesondere durch die Schwerkraft hervorgerufen wird und im Wesentlichen vertikal wirkt, ist dabei orthogonal zu einer Erstreckungsrichtung E1 des ersten Profils 1 und zu einer Erstreckungsrichtung E2 des zweiten Profils 2. Bei einer Montage der gezeigten Unterstruktur 100 an einer vertikalen Wand kann insbesondere das erste Profil 1 im Wesentlichen vertikal und das zweite Profil 2 im Wesentlichen horizontal ausgerichtet sein. Die Auflast Fa, welche insbesondere durch die Schwerkraft hervorgerufen wird und im Wesentlichen vertikal wirkt, ist dabei im Wesentlichen parallel zu der Erstreckungsrichtung E1 des ersten Profils 1 und senkrecht zu der Erstreckungsrichtung E2 des zweiten Profils 2 orientiert. Die Profile 1, 2 können auch schräg ausgerichtet sein, beispielsweise als Unterstruktur 100 eines Schrägdachs, wobei entsprechende Teilbeträge der Auflast Fa wirken.

Die **Figur 2** zeigt die Unterstruktur 100 der Figur 1 nur mit dem ersten Profil 1. Das zweite Profil 2 wurde entfernt bzw. ist noch nicht mit dem Profilverbinder 10 verbunden.

Der Profilverbinder 10 ist an dem ersten Profil 1 mittels ein oder mehreren Befestigungsmitteln 14, beispielsweise einer Schraubverbindung und/oder einer stoffschlüssigen Verbindung, befestigt. Der Profilverbinder 10 umfasst einen ersten Abschnitt 3 und einen zweiten Abschnitt 4.

Der erste Abschnitt 3 ist eingerichtet und derart positioniert, dass eine vorbestimmte oder vorbestimmbare Beabstandung zwischen dem ersten Profil 1 und einem verbundenen zweiten Profil 2 gewahrt wird. Dafür kann der erste Abschnitt 3 beispielsweise einen Rahmenkörper 3a aufweisen, welcher im Wesentlichen kreisförmig oder rechteckig ausgebildet sein kann, und zwischen einer Stirnseite des zweiten Profils 2 und dem ersten Profil 1 angeordnet ist. Der Rahmenkörper 3a weist vorzugsweise eine Dimension in Erstreckungsrichtung E2 des zweiten Profils 2 auf, um eine Beabstandung von etwa 3 mm bis etwa 100 mm, beispielsweise 15 mm, zu erzeugen.

Der zweite Abschnitt 4 des Profilverbinders 10 ist eingerichtet und derart positioniert, dass dieser eine Kraftübertragung zwischen dem ersten Profil 1 und dem zweiten Profil 2 ermöglicht. Insbesondere weist der zweite Abschnitt 4 zumindest einen Auflastaufnahmeabschnitt 5 auf, welcher eine Auflast Fa, welche in dem gezeigten Beispiel von dem zweiten Profil 2 im Wesentlichen orthogonal zu der Erstreckungsrichtung E1 des ersten Profils 1 und zu der Erstreckungsrichtung E2 des zweiten Profils E2 wirkt, aufnehmen und auf das erste Profil 1 übertragen kann.

Der Profilverbinde 10 umfasst bevorzugt zumindest einen Querlastaufnahmeabschnitt 6, welcher eingerichtet und derart positioniert ist, um eine von dem zweiten Profil 2 auf das erste Profil 1 wirkende Querlast Fq, welche in dem gezeigten Beispiel im Wesentlichen orthogonal zu der Auflast Fa und zu der Erstreckungsrichtung E2 deszweiten Profils 2 und/oder im Wesentlichen parallel zu der Erstreckungsrichtung E1 des ersten Profils 1 wirkt, aufzunehmen. Der Querlastaufnahmeabschnitt 6 ist bevorzugt eingerichtet, eine Querlast Fq in beide Richtungen aufzunehmen und auf das erste Profil 1 zu übertragen.

Der erste Abschnitt 3 des Profilverbinders 10 soll den Abstand zwischen den Profilen 1, 2 nicht bei übermäßiger Erwärmung und/oder Erhitzung der Unterstruktur 100, insbesondere des zweiten Profils 2, aufrechterhalten. Stattdessen ist es gewünscht, dass der erste Abschnitt 3, insbesondere sein Rahmenkörper 3a, zumindest bereichsweise schmilzt, sodass sich das zweite Profil 2 hin zu dem ersten Profil 1 ausdehnen verlagern kann und/oder die Stirnseite des zweiten Profils 2 sich dem ersten Profil 1 annähern kann, ohne dass schädliche Kräfte auf das erste Profil 1 wirken.

Der zweite Abschnitt 4 und der Querlastaufnahmeabschnitt 6 des Profilverbinders 10 soll auch bei hoher Hitze, insbesondere in einem Brandfall, stabil bleiben und den wirkenden Kräften standhalten.

Daher ist es vorteilhaft, dass der erste Abschnitt 3 einen niedrigeren Schmelzpunkt hat als der zweite Abschnitt 4 und der Querlastaufnahmeabschnitt 6. Der Schmelzpunkt des ersten Abschnitts 3 kann beispielsweise im Bereich zwischen etwa 100°C und etwa 700°C liegen. Der Schmelzpunkt des zweiten Abschnitts 4 und des Querlastaufnahmeabschnitts 6 ist bevorzugt höher als der Schmelzpunkt des ersten Abschnitts 3 und liegt beispielsweise über etwa 600°C. Entsprechend unterschiedliche Schmelzpunkte des ersten Abschnitts 3 und des zweiten Abschnitts 4 bzw. des Querlastaufnahmeabschnitts 6 des Profilverbinders 10 ermöglichen ein Schmelzen zumindest eines Teils des ersten Abschnitts 3, sodass sich das zweite Profil 2 ausdehnen kann, und gleichzeitig eine Aufrechterhaltung der Verbindung zwischen dem ersten Profil 1 und dem zweiten Profil 2, sodass die Unterstruktur 100 auch im Brandfall stabil bleibt.

Vorzugsweise entspricht der Schmelzpunkt des zweiten Abschnitts 4 und des Querlastaufnahmeabschnitts 6 dem Schmelzpunkt der Profile 1, 2 oder ist höher. Falls demnach die mittels des Profilverbinders 10 zu verbindenden Profile 1, 2 zum Beispiel aus Stahl gefertigt sind, kann der erste Abschnitt 3 aus Aluminium gefertigt sein, wohingegen der zweite Abschnitt 4 und der Querlastaufnahmeabschnitt 6 dann zum Beispiel ebenfalls aus Stahl oder Keramik gefertigt sein kann. Im Brandfall schmilzt der aus Aluminium gefertigte erste Abschnitt 3 und somit auch dessen Rahmenkörper 3a, so dass sich das zweite Profil 2 in Richtung des ersten Profils 1 ausdehnen kann. Demgegenüber schmelzen der aus Stahl oder Keramik gefertigte zweite Abschnitt 4 und der Querlastaufnahmeabschnitt 6 nicht und verbindet auch im Brandfall weiterhin das erste Profil 1 mit dem zweiten Profil 2 und stellt somit sicher, dass Auflast, Querlast, Biegemomente und Zugkräfte aufgenommen und/oder übertragen werden können.

Falls die mittels des Profilverbinders 10 zu verbindenden Profile 1, 2 zum Beispiel aus Aluminium gefertigt sind, kann der erste Abschnitt 3 beispielsweise aus Zink oder Kunststoff, insbesondere einem thermoplastischen Kunststoff, gefertigt sein. Demgegenüber kann der zweite Abschnitt 4 und der Querlastaufnahmeabschnitt 6, wie die Profile 1, 2, ebenfalls aus Aluminium gefertigt sein.

Die genannten Beispiele verdeutlichen den Zusammenhang zwischen den Schmelzpunkten und/oder Materialien der Profile 1, 2 und der Komponenten des Profilverbinders 10. Es können auch andere Materialkombinationen vorgesehen sein.

Die **Figuren 3 und 4** zeigen einen beispielhaften Profilverbinder 10 zum Verbinden von Profilen 1, 2 einer Unterstruktur 100.

Wie in Figur 3 gezeigt, ist der erste Abschnitt 3 des Profilverbinders 10 bevorzugt zumindest teilweise um den zweiten Abschnitt 4 angeordnet. Insbesondere ein Rahmenkörper 3a des ersten Abschnitts 3 kann einen Teil des zweiten Abschnitts 4 umrahmen und/oder umgeben, vorzugsweise vollständig umlaufend. Der erste Abschnitt 3 kann Ausnehmungen und/oder Stege aufweisen, um mit dem zweiten Abschnitt 4 im Wesentlichen passgenau gekoppelt zu sein.

Der erste Abschnitt 3 und der zweite Abschnitt 4 können mit einem oder mehreren Befestigungsmitteln 14 an dem ersten Profil 1 befestigbar sein. Jeder der Abschnitte 3, 4 kann ein oder mehrere eigene Befestigungsmittel 14 aufweisen oder ein oder mehrere gemeinsame Befestigungsmittel 14. Da der zweite Abschnitt 4 in der Lage sein muss, höhere Kräfte auf das erste Profil 1 zu übertragen, weist der zweite Abschnitt 4 bevorzugt mehr und/oder stabilere Befestigungsmittel 14 auf als der erste Abschnitt 3. Es ist ebenfalls möglich, dass der erste Abschnitt 3 nur über den zweiten Abschnitt 4 an dem ersten Profil 1 befestigt ist. Dies kann beispielsweise durch eine Pressung eines Teils des ersten Abschnitts 3 durch den zweiten Abschnitt 4, insbesondere durch eine Anordnung zwischen einem Teil des zweiten Abschnitts 4 und dem ersten Profil 1, erreicht werden.

Der zweite Abschnitt 4 umfasst ein oder mehrere Auflastaufnahmeabschnitte 5 zum Aufnehmen und/oder Ableiten einer Auflast Fa, welche von dem zweiten Profil 2 auf den Profilverbinder 10 einwirkt. In dem gezeigten Beispiel sind zwei Auflastaufnahmeabschnitte 5 gezeigt, welche im Wesentlichen parallel zueinander angeordnet sind. Die gezeigte Auflastaufnahmeabschnitte 5 sind als integrales Blechformteil ausgebildet, was eine kostengünstige Herstellung bei geringem Gewicht und ausreichender Widerstandsfähigkeit ermöglicht.

Alternativ kann der Auflastaufnahmeabschnitt 5 aus Vollmaterial gebildet sein, insbesondere aus einem Fräsbauteil, wodurch eine höhere Widerstandsfähigkeit sowohl gegen Erhitzung als auch gegen einwirkende Kräfte erreicht wird.

Der zweite Abschnitt 4 weist vorzugsweise ein oder mehrere Querlastaufnahmeabschnitte 6 zum Aufnehmen und/oder Ableiten von einer Querlast Fq auf. Vorzugsweise kann eine Querlast Fq, welche seitliche, d.h. orthogonal zu der Auflast Fa, auf den Profilverbinder 10 einwirkt, beidseitig aufgenommen werden. In dem gezeigten Beispiel ist ein Querlastaufnahmeabschnitt 6 als Blechformteil ausgebildet und im Wesentlichen rechtwinklig zu den Auflastaufnahmeabschnitten 5 angeordnet und mit diesen verbunden. In dem gezeigten Beispiel bilden die beiden Auflastaufnahmeabschnitte 5 und der Querlastaufnahmeabschnitt 6 eine H-förmigen Teil des zweiten Abschnitts 4 aus.

Der Querlastaufnahmeabschnitt 6 kann als separat hergestelltes Bauteil und verbindbar mit dem zweiten Abschnitt 4 ausgebildet sein. Dies ist insbesondere vorteilhaft, falls einer der Abschnitte 5, 6 als Blechformteil ausgebildet ist, da eine Herstellungsgenauigkeit in mehrere Richtungen eines Blechformteils nur schwer zu realisieren ist. Daher kann es von Vorteil sein, die Abschnitte 4, 6 separat mit hoher Genauigkeit herzustellen und im Anschluss daran miteinander zu verbinden.

Wie insbesondere in Figur 4 gezeigt, kann eine bevorzugte Verbindung zwischen dem zweiten Abschnitt 4 und dem Querlastaufnahmeabschnitt 6 durch eine Steckverbindung realisiert sein. Diese beispielhafte Steckverbindung wird durch komplementäre Schlitze in den Abschnitten 4, 6 gebildet, wodurch die Abschnitte 4, 6 auf einfache Weise verbunden werden können. Die Abschnitte 4, 6 bilden vorzugsweise einen Formschluss aus, wobei dieser bei Befestigung des Profilverbinders 10 an dem ersten Profil 1 nicht zerstörungsfrei gelöst werden kann.

Alternativ oder zusätzlich kann die Verbindung mittels Stoffschluss, insbesondere Schweißen und/oder Kleben, oder Verschrauben/Vernieten erfolgen.

Der Profilverbinder 10 ist durch den Auflastaufnahmeabschnitt 5 und den Querlastaufnahmeabschnitt 6 eingerichtet, eine Auflast Fa und eine Querlast Fq aufzunehmen und/oder zu übertragen. Darüber hinaus ist der Profilverbinder 10 in der Lage, eine Zugkraft Fz von einem verbundenen Profil aufzunehmen. Diese Eigenschaft wird durch ein Sperrelement 8 ermöglicht, welches in einem Sperrelement-Aufnahmeabschnitt 7 des zweiten Abschnitts 4 verlagerbar angeordnet ist und bei verbundenem zweiten Profil 2 eine Verlagerung dieses weg von einem verbundenen ersten Profil 1 im Wesentlichen verhindert, zumindest aber begrenzt.

Der zweite Abschnitt 4, vorzugsweise der Auflastaufnahmeabschnitt 5, weist einen Sperrelement-Aufnahmeabschnitt 7 auf, welcher beispielsweise als Ausnehmung in dem Blechformteil zu dem gezeigten Auflastaufnahmeabschnitt 5 ausgebildet ist. Der Sperrelement-Aufnahmeabschnitt 7 ist derart ausgestaltet und orientiert, um ein Sperrelement 8 aufzunehmen. Das Sperrelement 8 kann insbesondere auch bei verbundenem zweiten Profil 2 zumindest teilweise in dem Sperrelement-Aufnahmeabschnitt 7 angeordnet werden.

Das Sperrelement 8 wird bei Montage der Unterkonstruktion 100 nach dem Verbinden des zweiten Profils 2 mit dem Profilverbinder 10 in dem Sperrelement-Aufnahmeabschnitt 7 angeordnet. Das Sperrelement 8 befindet sich dabei in einer Ausgangsanordnung und/oder Normalstellung. In diesem Zustand ist das Sperrelement 8 eingerichtet, eine von dem zweiten Profil 2 wirkende Zugkraft, d.h. eine Kraft im Wesentlichen parallel zu der Erstreckungsrichtung E2 des zweiten Profils 2 und von dem ersten Profil 1 entfernend, auf den zweiten Abschnitt 4 des Profilverbinders 10 zu übertragen. Das Sperrelement 8 kann insbesondere als Blechformteil und/oder Plättchen ausgestaltet sein.

In der Ausgangsanordnung wie in Figuren 3 und 4 gezeigt ist das Sperrelement 8 zumindest teilweise in den beiden Sperrelement-Aufnahmeabschnitten 7 der beiden Auflastaufnahmeabschnitte 5 und in Kontakt oder unmittelbar benachbart und/oder mit geringem Abstand zu jeweils einem Sperrabschnitt 7a der Sperrelement-Aufnahmeabschnitte 7 positioniert. Die Sperrabschnitte 7a sind dem Sperrelement 8 und/oder dem ersten Profil 1 zugewandt und bilden einen Anschlag und/oder eine Abstützung für das Sperrelement 8 aus, sodass ein im Wesentlichen translatorisches Verlagern des Sperrelements 8 in der Richtung weg von dem ersten Profil 1 verhindert, zumindest aber begrenzt wird.

Das Sperrelement 8 steht in der Ausgangsanordnung mit dem verbundenen zweiten Profil 2 derart in Eingriff, dass auf das Sperrelement 8 eine Zugkraft Fz durch das zweite Profil 2 übertragen wird. Wenn auf das Sperrelement 8 die Zugkraft Fz einwirkt, so wird das Sperrelement 8 gegen die Sperrabschnitte 7a gedrückt. Dadurch wird ein Verlagern des zweiten Profils 2 und des Sperrelements 8 verhindert und die Zugkraft Fz auf das erste Profil 1 übertragen.

Allerdings ist das Sperrelement 8 darüber hinaus derart in dem Sperrelement-Aufnahmeabschnitt 7 angeordnet, dass das Sperrelement 8 hin zu dem ersten Profil 1 verlagert werden kann. Bei verbundenem zweiten Profil 2 sperrt das Sperrelement 8 somit nicht eine Ausdehnung des zweiten Profils 2, bei geschmolzenem ersten Abschnitt 3 des Profilverbinders 10. Insbesondere steht das Sperrelement 8 mit dem zweiten Profil 2 derart in Eingriff, dass eine Ausdehnung und/oder Verlagerung des zweiten Profils 2 das Sperrelement 8 in Richtung erstes Profil 1 verlagert.

Insbesondere durch diese Ausgestaltung und Anordnung des Sperrelements 8 und des Sperrelement-Aufnahmeabschnitts 7 ist der Profilverbinder 10 eingerichtet, in einem Brandfall eine Längenausdehnung des zweiten Profils 2 zu kompensieren und auch nach Schmelzen des ersten Abschnitts 3 des Profilverbinders 10 ein Aufnehmen und/oder ein Übertragen von Auflast, Querlast, Biegemomenten und einer Zugkraft zu gewährleisten.

Die **Figur 5** zeigt eine Ansicht einer beispielhaften Unterstruktur 100 in Erstreckungsrichtung E2 des zweiten Profils 2. In diesem Beispiel sind das erste Profil 1 und das zweite Profil 2 im Wesentlichen horizontal ausgerichtet. Die Auflast Fa wirkt im Wesentlichen orthogonal zu der Erstreckungsrichtung E1 des ersten Profils und zu der Erstreckungsrichtung E2 des zweiten Profils 2.

Der beispielhafte Profilverbinder 10 und die beispielhafte Unterstruktur 100 ist insbesondere dahingehend vorteilhaft ausgebildet, als dass die kräfteaufnehmenden und/oder -übertragenden Teile des Profilverbinders 10 zumindest teilweise im Inneren des zweiten Profils 2 angeordnet sind. In Verbindung mit dem Rahmenkörper 3a des ersten Abschnitts 3 des Profilverbinders 10 wird eine homogene Optik, eine einfache Montage und eine vorteilhafte Kraftübertragung der Unterstruktur 100 ermöglicht.

Wie in Figur 5 gezeigt, ist das zweite Profil 2 beispielhaft als Hohlprofil ausgestaltet. Dadurch kann das zweite Profil 2 auf einfache Weise und durch translatorisches Verlagern in dessen Erstreckungsrichtung E2 mit dem Profilverbinder 10 verbunden werden, wobei der zweite Abschnitt 4 und der Querlastaufnahmeabschnitt 6 des Profilverbinders 10 vollständig innerhalb der Außenkontur des zweiten Profils 2 liegen. Folglich bilden das zweite Profil 2 und der zweite Abschnitt 4 und der Querlastaufnahmeabschnitt 6 des Profilverbinders 10 ein Loslager aus.

Vorzugsweise weist der zweite Abschnitt 4 des Profilverbinders 10 eine Höhe auf, welche im Wesentlichen der Höhe des Hohlraums des zweiten Profils 2 entspricht. Dadurch kann ein vorteilhafter Formschluss in Vertikalrichtung zwischen dem zweiten Profil 2 und dem Profilverbinder 10 ausgebildet werden. Vorzugsweise liegt der obere Teil des Hohlraums des zweiten Profils 2 auf dem Auflastaufnahmeabschnitt 5 auf und überträgt so eine Auflast Fa auf den zweiten Abschnitt 4.

Der optional vorgesehene Querlastaufnahmeabschnitt 6 des Profilverbinders 10 weist vorzugsweise eine Breite auf, welche im Wesentlichen der Breite des Hohlraums des zweiten Profils 2 entspricht. Dadurch kann ein vorteilhafter Formschluss in Querrichtung und/oder Horizontalrichtung zwischen dem Profil 2 und dem Profilverbinder 10 ausgebildet werden. Außerdem kann so eine Querlast Fq in beiden Richtungen aufgenommen werden.

Das Sperrelement 8 ist bevorzugt derart in dem Sperrelement-Aufnahmeabschnitt 7 angeordnet, dass das Sperrelement 8 im Wesentlichen mit oder unterhalb der oberen Seite des zweiten Profils 2 abschließt. Insbesondere ragt das Sperrelement 8 nicht über eine Außenkontur des zweiten Profils 2 hinaus. Der Sperrelement-Aufnahmeabschnitt 7 ist vorzugsweise als Hinterschnitt in Erstreckungsrichtung E2 des zweiten Profils 2 zu dem Auflastaufnahmeabschnitt 5 in dem zweiten Abschnitt 4 ausgebildet.

Die **Figur 6** zeigt eine Schnittansicht der beispielhaften Unterstruktur 100 der Figur 5. Wie in Figur 6 abgebildet, ist in dem gezeigten Bespiel auch das erste Profil 1 als Hohlprofil ausgebildet. Allerdings kann eines oder beide der Profile 1, 2 als U- oder I-Profil ausgebildet sein.

Wie in Figur 6 gezeigt, ist das Sperrelement 8 durch eine Zugangsöffnung 16 in dem zweiten Profil 2 von außen zugänglich. Insbesondere ist die Zugangsöffnung 16 und der Sperrelement-Aufnahmeabschnitt 7 derart ausgebildet und positioniert, dass das Sperrelement 8 bei verbundenem zweiten Profil 2 in den Sperrelement-Aufnahmeabschnitt 7 eingesetzt werden kann.

Vorteilhaft ist es, wie in dem Beispiel gezeigt, dass die Zugangsöffnung 16 und der Sperrelement-Aufnahmeabschnitt 7 nach vertikal oben geöffnet sind. Dies ermöglicht ein einfaches Anordnen des Sperrelements 8 in der Ausgangsanordnung, sodass eine einfache Montage der Unterstruktur 100 ermöglicht wird. Außerdem muss keine zusätzliche Sicherung zum Verhindern eines ungewollten Verlagerns des Sperrelements 8 vorgesehen werden, da das Sperrelement 8 durch die Schwerkraft in Position gehalten wird.

Wie in den Figuren 5 und 6 gezeigt, ist der erste Abschnitt 3 des Profilverbinders 10 vorzugsweise derart ausgebildet, dass dieser im Wesentlichen der Außenkontur des zweiten Profils 2 entspricht. Dadurch kann eine homogene Optik erreicht werden. Außerdem ermöglicht dies die Montage von universellen Dach- und Wandelementen, da diese nicht auf von den Profilen abweichende Ausformungen des Profilverbinders angepasst werden müssen.

Bevorzugt sind die ein oder mehreren Befestigungsmittel 14 ebenfalls innerhalb der Außenkontur des zweiten Profils 2 angeordnet. Dadurch sind diese nach der Montage nicht sichtbar und von äußeren Einflüssen geschützt, was deren Haltbarkeit verlängert. In dem gezeigten Beispiel ist das mittlere Befestigungsmittel 14 als Schraube ausgebildet, welches sowohl den ersten Abschnitt 3 als auch den zweiten Abschnitt 4 an dem ersten Profil 1 befestigt. Zusätzlich sind das untere und obere bzw. die äußeren Befestigungsmittel 14 dafür vorgesehen, den zweiten Abschnitt 4 mit dem ersten Profil 1 zu verbinden, sodass eine verbesserte Stabilität der Verbindung zwischen erstem Profil 1 und dem zweiten Abschnitte 4 des Profilverbinders 10 erreicht wird.

Bevorzugt ist der Profilverbinder 10 derart an dem ersten Profil 1 befestigt, dass selbst bei geschmolzenem ersten Abschnitt 3 die Befestigung des zweiten Abschnitts 4 des Profilverbinders an dem ersten Profil 1 ausreichend stabil im Hinblick auf die Kraftübertragung der Auflast, Querlast, Biegemomente und Zugkraft ist.

Die **Figuren 7a bis 7c** zeigen eine beispielhafte Unterstruktur 100 mit unterschiedlichen Längenausdehnungen des zweiten Profils 2, beispielsweise durch Erwärmung in einem Brandfall.

In der Figur 7a ist der erste Abschnitt 3 des Profilverbinders 10 nicht abgebildet bzw. nicht vorhanden, beispielsweise weil dieser bereits geschmolzen ist. Das zweite Profil 2 befindet sich in einem unausgedehnten Zustand und das Sperrelement 8 befindet sich in dem Sperrelement-Aufnahmeabschnitt 7 in der Ausgangsanordnung.

In der Ausgangsanordnung ist das Sperrelement 8 vorzugsweise in Kontakt mit einer Anschlagfläche 12 des zweiten Profils 2 oder in geringem Abstand, beispielsweise kleiner als 3 mm, zu der Anschlagfläche 12 des zweiten Profils 2 angeordnet, über welche eine Zugkraft Fz von dem zweiten Profil 8 auf das Sperrelement 8 einwirken kann. Bevorzugt ist das Sperrelement 8 in der Ausgangsanordnung vorzugsweise in Kontakt mit dem Sperrabschnitt 7a des Sperrelement-Aufnahmeabschnitts 7 oder in geringem Abstand, beispielsweise kleiner als 3 mm, zu dem Sperrabschnitt 7a des Sperrelement-Aufnahmeabschnitts 7 angeordnet. Bevorzugt ausgedrückt ist das Sperrelement 8 auf gegenüberliegenden Seiten unmittelbar benachbart zu dem zweiten Profil 2 und dem zweiten Abschnitt 4 des Profilverbinders 10.

Die Anschlagfläche 12 des zweiten Profils 2 kann insbesondere durch einen Bereich der Zugangsöffnung 16 gebildet sein, beispielsweise eine Nut in Erstreckungsrichtung E2 des zweiten Profils 2. Alternativ oder zusätzlich kann die Anschlagsfläche 12 im Wesentlichen durch einen oberen Abschnitt und/oder eine Wandung des zweiten Profils 2 in dem Bereich der Zugangsöffnung 16 ausgebildet sein.

In der Figur 7b ist das mit dem Profilverbinder 10 verbundene Ende des zweiten Profils 2 in Richtung des ersten Profils 1 verschoben, beispielsweise aufgrund einer Erwärmung in einem Brandfall. Die Stirnseite des zweiten Profils 2 ist näher an dem ersten Profil 1 wie in Figur 7a.

In dem gezeigten Beispiel ist das Sperrelement 8 nach wie vor in der Ausgangsanordnung und vorzugsweise in Kontakt mit dem Sperrabschnitt 7a, da das zweite Profil 2 aufgrund der Form der Zugangsöffnung 16 keine Kraft in Richtung zu dem ersten Profil 1 auf das Sperrelement 8 ausgeübt hat. Jedoch kann bei einer entsprechend schmalen Form der Zugangsöffnung 16 bereits eine geringfügige Ausdehnung des zweiten Profils 2 zu einer Verlagerung des Sperrelements 8 aus der Ausgangsanordnung heraus und in Richtung des ersten Profils 1 führen.

In Figur 7c ist das zweite Profil 2 derart weit ausgedehnt, dass das Sperrelement 8 von dem zweiten Profil in dem Sperrelement-Aufnahmeabschnitt 7 in Richtung hin zu dem ersten Profil 1 verlagert wird. Die Verlagerung des Sperrelements 8 kann insbesondere durch Einwirken einer Kraft durch einen der Anschlagfläche 12 entsprechenden und derer entgegengesetzten Abschnitt einer Nut des zweiten Profils 2 erfolgen.

Wie insbesondere aus den Figuren 7a bis 7c ersichtlich ist, ermöglicht der Profilverbinder 10 selbst bei geschmolzenem ersten Abschnitt 3 eine Übertragung und/oder Aufnahme von Auflast, Querlast, Biegemomenten und Zugkraft.

Es sei erwähnt, dass das Sperrelement 8 in den Positionen der Figuren 7b und 7c keine Zugkräfte Fz aufnehmen kann, da kein Kontakt mit dem Sperrabschnitt 7a besteht. Jedoch kann bei entsprechender Verlagerung des Endbereichs des zweiten Profils 2, beispielsweise aufgrund einer Biegung oder einer Schrumpfung durch Abkühlung, das Sperrelement 8 wieder in Richtung weg von dem ersten Profil 1 und in die Ausgangsanordnung und in Kontakt mit dem Sperrabschnitt 7a verlagert werden, wodurch das Sperrelement 8 wieder eingerichtet ist, eine Zugkraft Fz auf das erste Profil 1 zu übertragen.

### Bezugszeichenliste

- 1: erstes Profil
- 2: zweites Profil
- 3: erster Abschnitt
- 3a: Rahmenkörper
- 4: zweiter Abschnitt
- 5: Auflastaufnahmeabschnitt
- 6: Querlastaufnahmeabschnitt
- 7: Sperrelement-Aufnahmeabschnitt
- 7a: Sperrabschnitt
- 8: Sperrelement
- 10: Profilverbinder
- 12: Anschlagfläche
- 14: Befestigungsmittel
- 16: Zugangsöffnung
- 100: Unterstruktur

- Fa: Auflast
- Fq: Querlast
- Fz: Zugkraft

- E1: Erstreckungsrichtung erstes Profil
- E2: Erstreckungsrichtung zweites Profil

## Patentansprüche

1. Profilverbinder (10), welcher mit einem ersten Profil (1) und einem zweiten Profil (2), insbesondere einer Unterstruktur (100) für Wand- oder Dachelemente eines Gebäudes, verbindbar ist, umfassend:
- einen ersten Abschnitt (3) mit einem zugehörigen ersten Schmelzpunkt,
- einen zweiten Abschnitt (4) mit einem zugehörigen zweiten Schmelzpunkt, welcher größer ist als der erste Schmelzpunkt,
- ein verlagerbares Sperrelement (8);
- mindestens ein erstes Befestigungsmittel (14), mit welchem der Profilverbinder (10) an dem ersten Profil (1) befestigbar ist,
wobei der erste Abschnitt (3) eingerichtet ist, eine Stirnseite des zweiten Profils (2) mit dem ersten Profil (1) zueinander beabstandet zu koppeln; und wobei der zweite Abschnitt (4) zumindest einen Auflastaufnahmeabschnitt (5) zur Aufnahme einer von dem zweiten Profil (2) auf den Profilverbinder (10) wirkenden Auflast (Fa) aufweist;
wobei die Auflast (Fa) im Wesentlichen in vertikaler Richtung wirkt; und
wobei der zweite Abschnitt (4) einen Sperrelement-Aufnahmeabschnitt (7) aufweist, welcher eingerichtet ist, das Sperrelement (8) zumindest teilweise aufzunehmen, wobei das aufgenommene Sperrelement (8) in einer Ausgangsanordnung hin zu dem ersten Profil (1) in dem Sperrelement-Aufnahmeabschnitt (7) verlagerbar ist und wobei das aufgenommene Sperrelement (8) in der Ausgangsanordnung nicht weg von dem ersten Profil (1) verlagerbar ist.

2. Profilverbinder (10) nach Anspruch 1, wobei der Profilverbinder (10) zumindest einen Querlastaufnahmeabschnitt (6) zur Aufnahme einer von dem zweiten Profil (2) auf den Profilverbinder (10) wirkenden Querlast (Fq) aufweist, wobei die Querlast (Fq) im Wesentlichen senkrecht zu der Auflast (Fa) wirkt.

3. Profilverbinder (10) nach Anspruch 1 oder 2, wobei das von dem Sperrelement-Aufnahmeabschnitt (7) aufgenommene Sperrelement (8) ein in Erstreckungsrichtung (E2) des zweiten Profils annäherndes Verlagern der Stirnseite des mit dem Profilverbinder (10) verbundenen zweiten Profils (2) zu dem ersten Profil (1) bei zumindest teilweisem Schmelzen des ersten Abschnitts (3) ermöglicht.

4. Profilverbinder (10) nach einem der vorangehenden Ansprüche, wobei der Sperrelement-Aufnahmeabschnitt (7) als Ausnehmung in oder als Rücksprung zu dem Auflastaufnahmeabschnitt (5) ausgebildet ist.

5. Profilverbinder (10) nach einem der vorangehenden Ansprüche, wobei der zweite Abschnitt (4) zumindest teilweise als Blechformteil ausgebildet ist.

6. Profilverbinder (10) nach einem der vorangehenden Ansprüche, wobei der zweite Abschnitt (4) zwei parallel angeordnete Auflastaufnahmeabschnitte (5) aufweist.

7. Profilverbinder (10) nach einem der vorangehenden Ansprüche, wobei der zweite Abschnitt (4) und der Querlastaufnahmeabschnitt (6) als separat hergestellte Bauteile ausgebildet sind.

8. Profilverbinder (10) nach Anspruch 7, wobei der zweite Abschnitt (4) und der Querlastaufnahmeabschnitt (6) miteinander koppelbar ausgebildet sind oder wobei der zweite Abschnitt (4) und der Querlastaufnahmeabschnitt (6) jeweils mit einem Befestigungsmittel (14) und beabstandet zueinander an dem ersten Profil (1) befestigbar sind.

9. Profilverbinder (10) nach einem der Ansprüche 1 bis 4, wobei der zweite Abschnitt (4) als Frästeil ausgebildet ist.

10. Profilverbinder (10) nach einem der vorangehenden Ansprüche, wobei der dem ersten Abschnitt (3) zugehörige Schmelzpunkt im Bereich von etwa 100°C bis etwa 700°C liegt und/oder wobei der erste Abschnitt (3) Zink, Aluminium und/oder Kunststoff umfasst.

11. Profilverbinder (10) nach einem der vorangehenden Ansprüche, wobei der dem zweiten Abschnitt (4) zugehörige Schmelzpunkt mindestens etwa 600°C beträgt und/oder wobei der zweite Abschnitt (4) Metall, insbesondere Stahl oder Aluminium, und/oder Keramik umfasst.

12. Profilverbinder (10) nach einem der vorangehenden Ansprüche, wobei der erste Abschnitt (3) einen Rahmenkörper (3a) aufweist, welcher den zweiten Abschnitt (4) zumindest bereichsweise radial umgibt.

13. Profilverbinder (10) nach einem der vorangehenden Ansprüche, wobei der erste Abschnitt (4) derart ausgestaltet ist, um das erste Profil (1) und das zweite Profil (2) in einem Bereich von etwa 3 mm bis etwa 100 mm, bevorzugt in einem Bereich von 5 mm bis 20 mm, zu beabstanden.

14. Unterstruktur (100), insbesondere für Wand- oder Dachelemente, beispielsweise für Fassadenpaneele eines Gebäudes, umfassend ein erstes Profil (1) und ein zweites Profil (2), wobei die Profile (1, 2) mittels des Profilverbinders (10) nach einem der Ansprüche 1 bis 13 miteinander verbunden sind.

15. Unterstruktur (100) nach Anspruch 14, wobei das Sperrelement (8) von dem Sperrelement-Aufnahmeabschnitt (7) bei verbundenem zweitem Profil (2) aufgenommen werden kann.
